# DEMANDE DE BREVET EUROPEEN

(11) **EP 4 675 860 A1**
(43) Date de publication de la demande: **07.01.2026**
(21) Numéro de dépôt: 25186696.8
(22) Date de dépôt: 01.07.2025
(51) Int. Cl.: H01R 13/424, H01R 13/506, H01R 43/20, H01R 13/52

(54) **CONNECTEUR QUART DE TOUR POUR LE RACCORDEMENT DE CONDUCTEURS ÉLECTRIQUES ET PROCÉDÉ DE RACCORDEMENT DE CONNECTEURS CORRESPONDANT**

(30) Priorité: 05.07.2024 FR 2407363
(71) Demandeur: Amphenol - Air LB, 08110 Carignan (FR)
(72) Inventeur: CAYZAC, Gaspard, 08370 Margut (FR); Michel, Mathias, 08700 La Grandville (FR); Wanschoor, Anthony, 08200 Sedan (FR); Valet, Jérôme, 08210 Mouzon (FR)
(74) Mandataire: Casalonga

(57) **Abrégé**

Ce connecteur (1) pour le raccordement de conducteurs électrique comprend deux parties conjuguées (2, 3), respectivement mâle et femelle, comprenant chacune un corps de connecteur en matériau isolant comprenant un passage (10) dans lequel vient se monter un contact comprenant un corps de contact isolant et un élément de contact (8, 9), respectivement une broche et une douille.

Le corps de contact et le corps de connecteur comprennent des moyens d'assemblage (15, 16) à verrouillage par rotation

## Description

La présente invention se rapporte à un connecteur électrique à verrouillage pour le raccordement électrique de conducteurs comprenant notamment à leur extrémité à raccorder un embout de contact.

L'invention se rapporte plus particulièrement à un connecteur comprenant deux parties conjuguées, respectivement mâle et femelle.

Sur les connecteurs de ce type, chaque partie du connecteur comprend généralement un corps de connecteur en matériau isolant, un corps de contact, également en matériau isolant et dans lequel est monté un élément de contact, constitué par une broche, en ce qui concerne la partie mâle du connecteur et une douille, en ce qui concerne la partie femelle du connecteur.

On pourra par exemple se référer au document FR 2 764 127 qui décrit un connecteur électrique à verrouillage en deux parties.

Les connecteurs de ce type sont en outre dotés de moyens d'isolation qui sont notamment prévus au niveau des deux parties mâle et femelle conjuguées, notamment au niveau de la partie antérieure du corps de contact par laquelle l'élément de contact est accessible et au niveau de la partie postérieure du corps de connecteur par laquelle le conducteur est inséré dans le connecteur.

Généralement, l'élément de contact est inséré dans le corps du connecteur et y est maintenu en utilisant des moyens de verrouillage par encliquetage. Les contacts étant démontables, ils sont retenus par un système de rétention à clips qui sont capables de s'écarter pour libérer l'élément de contact en insérant un outil de type plume, pour libérer l'élément de contact.

Comme on le conçoit, ce type de connecteur doit nécessairement ménager un espace pour le passage de l'outil de déverrouillage de l'élément de contact.

Or, la tendance actuelle, en particulier en ce qui concerne les aéronefs propulsés par des systèmes de motorisation hybride ou à hydrogène implique de véhiculer des puissances électriques accrues, ce qui nécessite d'utiliser des connecteurs et, en particulier, des contacts de plus en plus volumineux.

Les connecteurs actuels ne permettent généralement pas de monter des éléments de contact de taille normalisée supérieure à la taille 8, ce qui correspond à des courants de l'ordre de 46 ampères.

Le but de l'invention est donc de palier à cet inconvénient et de proposer un connecteur qui permette de monter des éléments de contact de taille accrue, tout en conservant le caractère démontable de l'élément de contact et tout en conservant les isolants prévus au niveau l'élément de contact et du corps de connecteur.

L'invention a donc pour objet un connecteur pour le raccordement de conducteurs électriques, comprenant deux parties conjuguées, respectivement mâle et femelle, comprenant chacune un corps de connecteur en matériau isolant comprenant un passage dans lequel vient se monter un contact comprenant un corps de contact isolant et un élément de contact, respectivement une broche et une douille.

Le corps de contact et le corps de connecteur comprennent des moyens d'assemblage à verrouillage par rotation.

Dans un mode de réalisation, les moyens d'assemblage à verrouillage par rotation comprennent un verrou à quart de tour.

Ainsi, le verrouillage et le déverrouillage du corps de contact dans le corps de connecteur ne nécessite pas d'insérer un outil entre le corps de connecteur et l'élément de sorte qu'il est possible d'utiliser des contacts de dimensions accrues, en utilisant le volume dédié au passage de l'outil dans l'état de la technique.

Par exemple, le corps de contact est doté extérieurement d'une gorge hélicoïdale dans laquelle s'engage un pion porté par la face interne du passage pratiqué dans le corps de connecteur.

Avantageusement la face antérieure du corps de contact est dotée d'un insert d'étanchéité isolant.

La face postérieure du corps du connecteur peut également est dotée d'un insert d'étanchéité isolant.

On notera que le corps de connecteur peut comporter extérieurement des moyens d'encliquetage pour le montage sur connecteur dans un boîtier.

Avantageusement, le connecteur est un connecteur de capacité d'au moins 46 ampères.

L'invention a également pour objet un procédé d'assemblage d'un connecteur tel que défini ci-dessus, pour le raccordement de conducteurs électriques.

Ce procédé comprend les étapes consistant à, pour chaque partie des connecteurs mâle et femelle :
- assembler l'élément de contact dans le corps de contact ;
- insérer le corps de contact dans le passage du corps de connecteur ; et
- verrouiller par rotation le corps de contact dans le corps de connecteur.

D'autres buts, caractéristiques et avantages de l'invention apparaîtront à la lecture de la description suivante, donnée uniquement à titre d'exemple non limitatif, et faite en référence aux dessins annexés sur lesquels :
- la [Fig 1] est une vue en perspective d'un connecteur conforme à l'invention montrant les deux parties conjuguées mâle et femelle :
- les [Fig 2a] et [Fig 2b] illustrent la structure des parties mâle et femelle, respectivement ;
- les [Fig 3a], [Fig 3b], [Fig 3c], [Fig 3d] et [Fig 3e] illustrent l'assemblage de la partie mâle du connecteur selon l'invention ;
- la [Fig 4] est une vue en coupe longitudinale d'un connecteur selon l'invention ;
- la [Fig 5] montre le connecteur de la figure 4 en position de connexion ; et
- la [Fig 6] illustre le connecteur de la figure 5 monté dans un boitier.

On se réfèrera tout d'abord aux figures 1, 2a et 2b qui illustrent un connecteur selon l'invention, désigné par la référence numérique générale 1.

Un tel connecteur est destiné à assurer le raccordement électrique de conducteurs électriques d'un réseau électrique de bord d'un aéronef.

Il est notamment destiné à assurer le raccordement de conducteurs électriques dans lesquels circulent des courants pouvant atteindre voire dépasser 46 ampères.

Il s'agit d'un connecteur accueillant un contact de taille normalisée d'au moins 8.

Tel qu'illustré sur les figures, le connecteur selon l'invention comporte deux parties conjuguées, à savoir une partie mâle 2 et une partie femelle 3.

Les parties mâle et femelle sont chacune destinées à recevoir un conducteur comprenant une extrémité à raccorder à un embout de contact. Tel qu'illustré, les parties mâle et femelle comportent une extrémité antérieure I par laquelle les deux parties de connecteur sont appariées, et une extrémité postérieure II par laquelle un conducteur est inséré dans le connecteur.

Chaque partie 2 et 3 du connecteur comporte un corps de connecteur 4 et 5 en matériau isolant et un contact constitué par un corps de contact 6 et 7 en matériau isolant et un élément de contact 8 et 9 venant se monter dans un passage axial 10 pratiqué dans le corps de connecteur.

En ce qui concerne la partie male, l'élément de contact 8 est constitué par une broche.

En ce qui concerne la partie femelle, l'élément de contact 9 est constitué par une douille dans laquelle s'insère la broche correspondante, lors du raccordement électrique.

Le corps de contact isolant 4 et 5 des parties mâle et femelle 2 et 3 comporte un épaulement 11, un prolongement cylindrique 12 s'étendant à partir de l'épaulement 11 et un insert d'étanchéité isolant 13 monté sur l'épaulement 11, du côté antérieur.

Un insert d'étanchéité isolant 14 complémentaire est également prévu à l'extrémité postérieure du corps de connecteur de chaque partie 2 et 3 pour assurer l'étanchéité autour du conducteur.

Les inserts d'étanchéité assurent une isolation électrique et également une étanchéité à l'eau lorsque les parties mâle et femelle du connecteur sont accouplées.

Des moyens d'étanchéité complémentaires sont prévus, comprenant un joint 21 qui assure l'étanchéité entre le connecteur et le boîtier 20 (figure 6), ainsi qu'une tétine sur le corps de contact isolant mâle qui assure l'étanchéité entre les parties mâle et femelle.

En ce qui concerne la partie male, la broche vient se monter à partir du côté postérieur pour s'étendre en saillie, du côté antérieur, à travers l'insert d'étanchéité isolant 13.

En ce qui concerne la partie femelle, la douille 9 est accessible à travers un passage pratiqué dans l'insert d'étanchéité isolant 13.

Tel qu'illustré sur les figures 2a et 2b, les parties mâle et femelle du connecteur sont dotées de moyens d'assemblage à verrouillage par rotation.

Il s'agit de moyens d'assemblage qui assurent le verrouillage des parties de connecteur conjuguées par un mouvement de rotation relatif.

Il s'agit avantageusement d'un verrou à quart de tour.

Dans le mode de réalisation illustré sur les figures 2a et 2b, le prolongement cylindrique axial 12 du corps de contact des parties mâle et femelle est doté d'une gorge hélicoïdale 15 tandis que le passage 10 du corps de connecteur comporte un point radial 16 qui est destiné à s'insérer dans la gorge hélicoïdale 15.

Bien entendu, la gorge pourrait être pratiquée dans le passage 10 du corps de connecteur et le pion porté par le prolongement cylindrique axial 12, sans sortir du cadre de l'invention.

Tel qu'illustré, cette gorge comporte une portion axiale 17 prolongée par une portion hélicoïdale 18. En référence aux figures 3a à 3c, en ce qui concernent la partie de connecteur mâle, l'assemblage du connecteur s'effectue en insérant tout d'abord la broche 8 dans le corps de contact 6 puis en insérant l'ensemble dans le corps de connecteur 4 en assurant le verrouillage de l'ensemble par verrouillage à quart de tour (figures 3cà 3e). La partie femelle est assemblée selon une séquence similaire, en insérant, de même, la douille dans le corps de contact puis en insérant l'ensemble dans le corps de connecteur 5 en assurant le verrouillage de l'ensemble par verrouillage à quart de tour

Tel qu'illustré sur les 2a et 2b, le corps de connecteur est doté extérieurement de moyens d'encliquetage comprenant des pattes, telles que 19, qui viennent s'encliqueter dans des empreintes correspondantes afin de verrouiller le connecteur assemblé dans un boitier 20.

Il peut par exemple s'agir d'un boitier de blindage électromagnétique.

## Revendications

1. Connecteur (1) pour le raccordement de conducteurs électriques, comprenant deux parties conjuguées (2, 3), respectivement mâle et femelle, comprenant chacune un corps de connecteur (4, 5) en matériau isolant comprenant un passage (10) dans lequel vient se monter un contact comprenant un corps de contact isolant (6, 7) et un élément de contact (8, 9), respectivement une broche et une douille, **caractérisé en ce que** le corps de contact et le corps de connecteur comprennent des moyens d'assemblage (15, 16) à verrouillage par rotation.

2. Connecteur selon la revendication 1, dans lequel les moyens d'assemblage comprennent un verrou à quart de tour.

3. Connecteur selon la revendication 2, dans lequel le corps de contact est doté extérieurement d'une gorge hélicoïdale (15) dans laquelle s'engage un pion (16) porté par la face interne du passage (10) pratiqué dans le corps de connecteur.

4. Connecteur selon l'une quelconque des revendications 1 à 3, dans lequel la face antérieure du corps de contact est doté d'un insert d'étanchéité isolant (13).

5. Connecteur selon l'une quelconque des revendications 1 à 4, dans lequel la face postérieure du corps de connecteur est dotée d'un insert d'étanchéité isolant.

6. Connecteur selon l'une quelconque des revendications 1 à 5, dans lequel le corps de connecteur comporte extérieurement des moyens d'encliquetage (19) pour le montage du connecteur dans un boitier (20).

7. Connecteur selon l'une quelconque des revendications 1 à 6, dans lequel le connecteur est un connecteur de capacité d'au moins 46 ampères.

8. Procédé d'assemblage d'un connecteur selon l'une quelconque des revendications 1 à 7, pour le raccordement de conducteurs électriques, **caractérisé en ce qu'**il comprend les étapes consistant à, pour chaque partie de connecteur mâle et femelle :
- assembler l'élément de contact dans le corps de contact ;
- insérer le corps de contact dans le passage du corps de connecteur ; et
- verrouiller par rotation le corps de contact dans le corps de connecteur.
